# FASCICULE DE BREVET EUROPEEN

(11) **EP 0 378 965 B1**
(45) Date de publication et mention de la délivrance du brevet: **08.09.1993**
(21) Numéro de dépôt: 89810850.1
(22) Date de dépôt: 08.11.1989
(51) Int. Cl.: D05B 29/00, D05B 19/00

(54) **Dispositif presse-étoffe pour machine à coudre**
Stoffdrückfussvorrichtung für eine Nähmaschine
Presser attachment device for a sewing machine

(30) Priorité: 30.11.1988 CH 4437/88
(43) Date de publication de la demande: 25.07.1990
(73) Titulaire: MEFINA SA, CH-1700 Fribourg (CH)
(72) Inventeur: Jimenez, Antonio, CH-1217 Meyrin (CH); Combepine, Michel, CH-1220 Les Avanchets (CH)
(74) Mandataire: Dousse, Blasco

(56) Documents cités:
- DE-C- 3 119 716
- FR-A- 614 104
- US-A- 1 602 140
- US-A- 2 238 796
- US-A- 2 241 778
- US-A- 3 437 062
- US-A- 4 480 566

## Description

La présente invention concerne les dispositifs presse-étoffe pour machine & coudre, comprenant, d'une part, un levier basculant, dont une première extrémité porte un pied presseur et, d'autre part, un mécanisme de commande pour conduire ce levier d'une première position angulaire limite, dans laquelle le pied est appliqué sur le matériau à coudre, dans une seconde position angulaire limite, dans lequel ce pied est distant dudit matériau, ledit mécanisme comportant au moins une rampe de guidage et au moins un organe de roulement susceptible de se mouvoir au contact de ladite rampe, la seconde extrémité dudit levier étant cinématiquement solidaire dudit organe de roulement.

Un tel type de dispositif est décrit dans le brevet US 4,480,566 dans lequel le mécanisme de commande du basculement du levier portant le pied-presseur est actionné par la barre-aiguille de la machine, barre dont il est cinématiquement solidaire, ce pied étant ainsi conduit en position distante du matériau à coudre lorsque l'aiguille de la machine est engagée dans le matériau pour assurer la formation du point de couture en coopération avec le crochet rotatif de la machine de sorte que le matériau à coudre peut, de plus, être entraîné latéralement par la barre-aiguille tout au long du mouvement de jetée de celui-ci. Le pied-presseur est au contraire conduit et maintenu en position appliquée sur le matériau à coudre tant que la barre-aiguille occupe une position axiale dans laquelle l'aiguille est distante du matériau : le pied presseur exerce alors sur le matériau à coudre une pression suffisante pour plaquer celui-ci sur les griffes d'entraînement de ce matériau et donc assurer le déplacement axial de celui-ci entre deux piqués successifs de l'aiguille à coudre. La machine à coudre englobant ce type de dispositif presse-étoffe est particulièrement bien adaptée à la couture de motifs décoratifs de dimension relativement grande, tant en longueur qu'en largeur.

L'invention vise à réaliser un dispositif presse-étoffe présentant une structure de base englobant des caractéristiques similaires à celles du dispositif faisant l'objet du brevet US 4,480,566 dans une combinaison en permettant son utilisation dans une machine à coudre d'architecture traditionnelle telle que le presse-étoffe demeure constamment en appui sur le matériau à coudre, c'est-à-dire quelle que soit la position axiale occupée par la barre-aiguille, que l'aiguille soit ou non piquée dans le tissu.

En particulier, le dispositif presse-étoffe selon l'invention se caractérise, de celui décrit par ce brevet américain, par le fait que le mécanisme de commande comprend, de plus, au moins un vérin, exercant une poussée sur ledit organe de roulement tendant à maintenir cet organe au contact de ladite rampe, et des moyens permettant de déplacer le point d'application du vérin sur l'organe de roulement d'une première portion de cet organe sur une seconde portion de celui-ci et vice-versa, lesdites portions de l'organe de roulement étant situées, pour la première, entre la zone de contact mutuel de cet organe et de la rampe, ledit levier occupant alors ladite première position limite de basculement, et, pour la seconde, à l'opposé de ladite première extrémité du levier par rapport à ladite zone de contact mutuel, la position occupée par ledit levier correspondant à ladite seconde position angulaire limite de celui-ci.

La nouvelle structure proposée permet, d'une part, la réalisation d'un mécanisme de commande du levage du presse-étoffe Susceptible d'être actionné facilement, sur requête de l'usager, par exemple par un simple moteur pas-à-pas piloté par microprocesseur, dans le cas d'une machine à coudre informatisée, d'autre part, un levage automatique du presse-étoffe à la hauteur désirée lors de la couture de matériaux d'épaisseurs diverses ou présentant des sur-épaisseurs locales, même importantes, sans que ces sur-épaisseurs ne provoquent un blocage du matériau empêchant son entraînement axial entre deux piqués successifs de l'aiguille à coudre par exemple.

Les dessins annexés représentent, à titre d'exemple, une forme d'exécution de la présente invention:
La figure 1 en est une vue en élévation latérale, avec coupe partielle de certains éléments;
La fig. 2 est une vue de face;
La fig. 3 est une vue en plan et en coupe partielle selon III-III de la fig. 1.
La fig. 4 est une vue partielle, de face, selon une première variante d'exécution;
La fig. 5 est une vue en coupe partielle selon V-V de la fig. 4;
La fig. 6 est une vue selon VI-VI de cette fig. 4;
La fig. 7 est une vue de détail, avec coupe partielle, d'une seconde variante d'exécution;
La fig. 8 montre le schéma d'un circuit électrique de commande d'un dispositif presse-étoffe selon l'invention.

Au dessin (fig. 1), l est le socle du boîtier d'une machine à coudre sur lequel se dresse une colonne 2 portant deux bras 3 et 4 dont le premier, 3, contient notamment un capteur de boucle et son mécanisme de commande ainsi qu'un dispositif d'entraînement du matériau à coudre, tous non visibles, et dont le second bras, 4, porte un mécanisme, non représenté, destiné à la commande du coulissement, alternativement selon deux directions opposées, d'une barre-aiguille 5, ainsi qu'un dispositif 6 pour t'entraînement de cette barre 5 dans son mouvement de jetée et un dispositif presse-étoffe 7 dont les particularités seront décrites ci-après.

Le moteur central de la machine à coudre, non représenté, dont dépendent notamment l'entraînement du capteur de boucle, celui du matériau à coudre et celui du mouvement vertical bidirectionnel de la barre-aiguille, est disposé dans la colonne 2, aux côtés d'un transformateur abaisseur de tension et d'un ensemble retresseur, tous non visibles au dessin, pour l'alimentation en courant du moteur ainsi que d'un circuit électronique, non représenté, groupant sous forme de puces "solid state", des mémoires de stockage d'informations programmées pour le pilotage des différentes fonctions de la machine à coudre, et un ou plusieurs micro-processeurs dont dépend ce pilotage. L'ensemble de ces moyens, leur couplage et fonctions sont bien connus de l'homme du métier et ne seront pas décrits ici.

Sur san boîtier, et plus particulièrement sur sa face avant droite au dessin, la machine à coudre représentée porte un clavier de commande dont seul un interrupteur 8, d'actionnement du dispositif presse-étoffe 7, a été représenté sur la fig. 1.

Le dispositif 6 est du type décrit dans le document EP A1 0377404 auquel on se référera pour connaître les détails structurels.

Disons toutefois qu'il comporte un moteur pas-à-pas 9, à axe vertical, pour la commande du basculement d'un levier 10, articulé en 11 sur un support fixe 12 et présentant une ouverture tronconique formant siège pour la face externe, à profil sphérique, d'un palier 13, disposé au droit d'un second palier 14, de structure identique à celle du palier 13 et engagé dans un siège correspondant ménagé dans le flasque supérieur 9a du moteur 9.

Les paliers 13 et 14 sont maintenus dans leur siège respectif par un ressort 15, tendu entre ces paliers et traversé, comme les paliers eux-mêmes, par le barre-aiguille 5, celle-ci étant par ailleurs montée à coulissement dans ces paliers.

Sous le support 12 est fixée une lampe 16 assurant l'éclairage de la zone de couture du bras 3 au travers d'une fenêtre 4a ménagée dans la paroi du bras 4. Une seconde fenêtre 4b, de forme oblongue, assure le passage de la barre-aiguille 5 et en autorise ses mouvements de jetée.

Le dispositif presse-étoffe 7 comporte (fig. 1) un levier 70 à l'extrémité droite duquel est monté articulé, par un axe 70a, un pied presseur 71 situé en-dessous de la barre-aiguille 5 et que le levier 70 est destiné à conduire soit dans une position basse, représentée en trait plein, dans laquelle le pied plaque le matériau à coudre sur une plaque aiguille 3a que présente la face supérieure du bras 3 de la machine (fig. 3) et plus précisément sur la griffe, non représentée, d'entraînement du matériau à coudre, de droite à gauche au dessin ou vice-versa, soit dans une position haute, représentée en trait mixte, qui est à la verticale de celle occupée par le pied 71, en position basse.

Dans cette position haute, le matériau à coudre peut être déplacé librement de la main, en particulier pour en positionner la partie devant recevoir la couture sous l'aiguille 5a que porte la barre aiguille 5.

Il convient, à ce point, de relever que le dispositif presse-étoffe selon l'invention permet l'exécution de coutures dans une épaisseur de tissu même importante, voire devenant brusquement irrégulière, sans blocage de ce tissu par le pied 71.

En effet, dans ce dispositif, le levier 70 peut basculer aisément dans l'une comme dans l'autre de deux directions F₁ et F₂ même lorsque le pied 71 est appliqué sur le tissu à coudre, ce qui explique la facilité avec laquelle la machine à coudre représentée peut procéder à la couture d'empilages de tissu même d'épaisseur substantielle.

Pour ce faire, le levier 70 porte, sur sa partie gauche (fig. 1), une semelle plane et rectangulaire, 70b, débordant de chaque côté du levier et présentant, le long de ses deux bords longitudinaux, deux secteurs dentés 70c et 70d reposant chacun sur une piste de roulement rectiligne propre à chaque secteur, 72a, respectivement 72b (figs 1 et 2) à profil denté, taillées sur la face supérieure d'une console 72 solidaire du bâti, partiellement représenté de la machine à coudre.

Comme on le voit au dessin, le pas et la forme de la denture des secteurs dentés 70c et 70d et ceux des pistes de roulement 72a et 72b sont identiques, la denture des premiers engrènant parfaitement avec celle des secondes.

Par contre, si la denture des pistes 72a et 72b s'étend horizontalement, celle des secteurs 70c et 70d du levier 70, se développe selon un profil arqué tel que, au fur et à mesure du basculement du levier 70 dans le sens F2, les secteurs 70c et 70d roulent littéralement sur les pistes 72a et 72b, vers la gauche au dessin, sur une longueur compensant, à chaque instant, le déplacement vers la droite que le pied 71 ne manquerait pas d'effectuer si le levier 70 était simplement articulé autour d'un axe fixe.

Une compensation similaire, mais de sens opposé, a bien entendu lieu lorsqu'on conduit le levier 70 de sa position représentée en trait mixte dans celle en trait plein.

Ce cinématisme est rendu nécessaire par le fait que le pied 71 doit pouvoir être soulevé même si l'aiguille 5a est dans sa position la plus basse et cela sans rencontrer cette aiguille.

Dans une variante d'exécution, non représentée, il serait bien entendu possible d'avoir une denture rectiligne pour les secteurs 70c et 70d, les pistes de roulement 72a et 72d présentant une courbure appropriée au but recherché.

Selon une autre variante, également non représentée, on pourrait aussi concevoir des secteurs 70c et 70d ainsi que des pistes de roulement 72a et 72b ayant chacun un profil arqué propre, tracé de manière à permettre d'obtenir le même type de fonctionnement que dans le cas de l'assemblage de la fig. 1.

Enfin, il est bien entendu que tant ces secteurs que ces pistes pourraient ne comporter aucune denture et présenter un profil pratiquement lisse, étant toutefois entendu qu'il y aurait alors lieu de faire choix de matériaux offrant une bonne adhérence mutuelle.

L'actionnement du levier 10 peut-être obtenu soit par le moyen d'une commande motorisée, telle celle représentée aux figures 1 et 8 notamment, soit encore par une commande manuelle, du type visible sur les figs 4 et 6 par exemple. Il est, bien entendu, possible, de ne prévoir que la seconde de ces éventualités, notamment dans le cas de machines à coudre bas de gamme, ou, au contraire, que la première, pour des machines à coudre aux performances élevées, telles notamment des machines à coudre électroniques à microprocesseur. En variante, un tel type de machine pourrait englober, à la fois, la commande motorisée et la commande manuelle du dispositif presse-étoffe selon l'invention.

Dans le cas d'une commande motorisée, ce dispositif comporte un moteur pas-à-pas 73 dont les enroulements E₁ et E₂ (fig. 8) sont alimentés, de façon appropriée, par des "drivers" D₁ et D₂ pilotés par un microprocesseur µP, qui, dans une machine à coudre informatisée, peut servir, par ailleurs, à la commande générale des fonctions de la machine. L'actionnement de l'interrupteur 8 provoque l'envai au microprocesseur d'une information de type impulsionnel déterminant alternativement la mise en service du driver D₁ ou du driver D₂ pendant une durée de temps suffisante pour conduire le pied 71 de sa position basse dans sa position haute, et vice-versa.

Le boîtier du moteur 73 porte un canon 73a, articulé sur le boîtier de la machine à coudre par l'intermédiaire de deux axes 73b (figs 1 et 3) faisant saillie sur le canon 73a, de part et d'autre de celui-ci. Ce canon est traversé par l'extrémité gauche, au dessin, d'une tige filetée 73c s'étendant dans le prolongement de l'arbre, non représenté, du moteur, solidairement à cet arbre, et engagée dans un passage fileté 74a que présente un axe 74c portant deux galets 74b et faisant partie d'un chariot 74 susceptible de rouler sur la semelle 70b du levier 70, de l'extrémité droite de celle-ci à son extrémité gauche et vice-versa, selon le sens de rotation de la tige filetée 73c, c'est-à-dire de l'induit du moteur pas-à-pas. La longueur de la course du chariot sur la semelle 70b est fixée par le nombre d'impulsions de commande envoyées par les drivers D₁ et D₂ sur les enroulements E₁ et E₂ chaque fois qu'est actionné l'interrupteur 8. Ce nombre sera évidemment identique pour chaque driver de sorte que la course du chariot sera la même dans un sens ou dans l'autre de son déplacement sur la semelle 70b.

Comme on le voit au dessin, le chariot 74 est fixé à l'extrémité inférieure d'une barre 75 dont l'extrémité supérieure, fourchue en 75a, embrasse de façon coulissante une tige de guidage 76 fixée horizontalement au boîtier de la machine.

Autour de la barre 75 est disposé un ressort 77, précontraint entre la tige 76 et le chariot 74 sur lequel il prend appui et dont la longueur est telle qu'il demeure sous tension même lorsque la barre 75 qui le porte est disposée dans sa position inclinée, représentée en trait mixte au dessin.

L'ensemble formé par la barre 75, la tige 76 et le ressort 77 forme une sorte de vérin de poussée exerçant son action sur la semelle 70b du levier 70 dont il déterminera la position angulaire selon la position occupée à chaque instant par le chariot 74 sur la semelle 70b. On rappellera que celui-ci peut être déplacé sur cette semelle par rotation de la tige filetée 73c dans un sens au dans l'autre, selon la direction désirée pour le mouvement du chariot 74.

En effet, comme le levier 70 est libre de basculer dans la direction F₁ ou F₂, par roulement de ses secteurs dentés 70c et 70d sur les pistes correspondantes 72a et 72b, il suffira que la composante verticale de l'effort exercé par le ressort 77 sur le chariot 74 passe à gauche, au dessin (fig. 1), de la zone d'appui des secteurs 70c et 70d sur ces pistes pour que le levier 70 bascule en direction F₂, de sa position basse dans sa position haute.

Le levier 70 reprendra sa position basse dès que, par un mouvement de sens inverse du chariot 74, la même composante verticale de l'effort exercé par le ressort 77 dépassera vers la droite la zone d'appui de ce levier.

Dans la position basse, de travail, du pied 71, celui-ci exerce une pression maximum sur le tissu qu'il est chargé d'appliquer contre les griffes, non représentées, du mécanisme d'entraînement de ce tissu: en effet, c'est dans cette position du pied 71 que le ressort 77 développe son effort maximum parce que, la barre 75 occupant une position verticale, la flèche de ce ressort est alors maximum.

Si, lors de la couture, l'épaisseur de la portion du matériau à coudre arrivant à un instant donné sous le pied-presseur est très supérieure à celle du reste de ce matériau, le pied 71 et le levier 70 seront soulevés d'une quantité correspondant à cette épaisseur: à la limite, le levier 70 et son pied 71 pourront même être conduits momentanément dans la position haute représentée en trait mixte au dessin, livrant passage à la surépaisseur du matériau à coudre sans qu'il n'y ait bloquage de la machine.

En effet, dans un tel cas, la barre 75 montera verticalement par coulissement de son extrémité fourchue 75a sur la tige 76 et compression du ressort 77.

Cette barre reprendra sa position axiale habituelle, sans à-coup, par détente du ressort 77, dès que le pied 71 aura passé par dessus la surépaisseur momentanée du matériau à coudre.

Ainsi, le pied 71 et le levier 70 sont en quelque sorte montés sur une véritable suspension leur permettant d'absorber aisément tous les obstacles que peut leur présenter la surface d'une pièce à coudre, même d'épaisseur relativement élevée comme c'est par exemple le cas lorsqu'il s'agit d'assembler plusieurs couches de toile grossière type Jean's ou de velours côtelé par exemple.

Comme déjà décrit, le dispositif presse-étoffe selon l'invention peut également ne comporter qu'une commande manuelle du genre illustré à titre d'exemple sur les figs 4 à 6.

Un tel dispositif se différencie de celui décrit en se référant aux figs 1 à 3 et 8 par le fait que le moteur 73 et ses parties annexes ainsi que le circuit faisant l'objet de la fig. 8 sont supprimés, avec les modifications correspondantes que cela suppose pour le boîtier de la machine à coudre notamment. De ce fait, l'entraînement du chariot 74 sur la semelle 70b* du levier 70* sera effectué par déplacement horizontal correspondant, réalisé manuellement, d'une tirette 78 solidaire du chariot 70*b et traversant une fente f pratiquée dans le boîtier de la machine, tirette que l'usager peut commander par action des doigts sur un bouton 78*a fixé à l'extrémité libre de celle-ci (figs 1 et 6).

La course du chariot 74 sur la semelle 70*b du levier 70* est limitée par rencontre des galets 74*b avec deux paires de butées, 70*d et 70*e alternativement selon le sens de déplacement de ce chariot (fig. 5).

Dans une forme d'exécution particulièrement avantageuse (fig. 7), les pistes de roulement 172 destinées aux secteurs dentés 170c du levier 170 portant le pied 171 pourraient être taillées dans une pièce unique 180 constituant en même temps le flasque inférieur d'un moteur pas-à-pas 190 pour la commande du mouvement de jetée de la barre-aiguille de la machine. Le flasque supérieur de ce moteur, 180*, comporterait une fourche 180*a à l'extrémité de laquelle serait fixée la tige 176 permettant le coulissement axial de la barre 175 du vérin de pression formé par cette barre en coopération avec un ressort à boudin 177.

La solution évoquée ci-dessus permet de combiner le dispositif presse-étoffe selon l'invention, le dispositif de commande de la jetée de la barre-aiguille et cette barre-aiguille pour former un agrégat unique, susceptible d'être fabriqué et monté de façon autonome, indépendamment du reste de la machine à coudre, même dans un atelier ou usine distants du lieu de montage final et à une époque différente de celle de ce montage.

Elle permet, en outre, de faciliter le service après-vente, en particulier dans tous les cas où d'éventuelles réparations doivent être effectuées en des lieux très distants du lieu de production de la machine, et en ne nécessitant qu'un outillage simple ainsi qu'un personnel non spécialisé.

L'invention n'est, bien entendu, pas limitée à ce qui a été décrit ou représenté: en particulier, il est évident que le vérin à ressort visible notamment sur la figure 1 pourrait, par exemple, être remplacé par un vérin hydraulique ou pneumatique.

De plus, aux fins d'obtenir une adaptation de la pression exercée par le dispositif décrit sur le matériau à coudre en fonction de la nature de ce matériau, il serait possible, dans une variante d'exécution du circuit de commande illustré sur la fig. 8, de faire en sorte que les enroulements E₁ ou E₂ ne reçoivent qu'une impulsion motrice par action exercée sur l'interrupteur 8.

De cette façon, on pourra conduire le vérin dans toute position intermédiaire comprise, d'une part, entre l'extrémité droite, au dessin, de la semelle 70b, respectivement 170b (figs 1 et 7), et, d'autre part, la zone d'appui des secteurs 70c et 70d, respectivement 170c, sur les pistes de roulement 72a et 72b, respectivement 172, et varier ainsi l'importance de la composante verticale de l'effort développé par ce vérin sur la semelle et, donc, sur le pied-presseur.

On pourrait, de plus, obtenir une modulation substantielle de l'effet ci-dessus en donnant à la surface de la semelle 70b, respectivement 170b (figs 1 et 7), un profil différent du profil plan envisagé dans les exécutions représentées, de manière à varier ponctuellement l'état de compression du ressort du vérin en fonction de la position occupée à chaque instant par le chariot 74 sur cette semelle.

Selon une autre variante, également, non représentée, l'adaptation mentionnée ci-dessus pourrait être automatique grâce à un programme informatisé exploité par le microprocesseur du circuit (figg. 8) et qui serait accessible à partir de diverses touches de commande, correspondant, chacune à une position différente du vérin sur la semelle 70b, respectivement 170b (figs 1 et 7), c'est-à-dire à une pression optimale exercée par le pied presseur de la machine sur le matériau à coudre, selon les caractéristiques qui lui sont propres et la nature du motif à coudre.

## Revendications

1. Dispositif presse-étoffe pour machine à coudre, comprenant, d'une part, un levier basculant (70), dont une première extrémité porte un pied presseur (71) et, d'autre part, un mécanisme de commande pour conduire ce levier d'une première position angulaire limite, dans laquelle le pied (71) est appliqué sur le matériau à coudre, dans une seconde position angulaire limite, dans lequel le pied est distant dudit matériau, ledit mécanisme comportant au moins une rampe de guidage (72a,72b) et au moins un organe de roulement (70c,70d) susceptible de se mouvoir au contact de ladite rampe, la seconde extrémité dudit levier (70) étant cinématiquement solidaire dudit organe de roulement, caractérisé par le fait que ledit mécanisme de commande comprend, de plus, au moins un vérin (7), exercant une poussée sur ledit organe de roulement (70c,70d) tendant à maintenir cet organe au contact de ladite rampe (72a,72b), et des moyens permettant de déplacer le point d'application du vérin sur l'organe de roulement d'une première portion de cet organe sur une seconde portion de celui-ci et vice-versa, lesdites portions de l'organe de roulement étant situées, pour la première, entre la zone de contact mutuel de cet organe et de la rampe, ledit levier occupant alors ladite première position limite de basculement, et, pour la seconde, à l'opposé de ladite première extrémité du levier par rapport à ladite zone de contact mutuel, la position occupée par ledit levier correspondant à ladite seconde position angulaire limite de celui-ci.

2. Dispositif selon la revendication 1, caractérisé par le fait que la rampe (72a,72b) et/ou l'organe de roulement (70c,70d) comportent une surface de contact mutuel présentant un profil tel que, lors du déplacement dudit organe sur la rampe, cet organe entraîne ledit levier (70) à la fois selon un mouvement angulaire et selon un mouvement de translation, la combinaison desdits mouvements se traduisant, par un déplacement vertical de ceux-ci pour ladite première extrémité du levier (70) et pour le pied presseur (71).

3. Dispositif selon la revendication 1, caractérisé par le fait que la surface de contact mutuel dudit organe de roulement (70c,70d) et celle de ladite rampe de guidage (72a,72b) sont dentées, ces éléments, organe de roulement et rampe, étant en prise mutuelle par leur denture respective.

4. Dispositif selon la revendication 3, caractérisé par le fait que ledit mécanisme comporte un premier (70c) et un second (70d) organe de roulement disposés de part et d'autre du levier (70), ainsi qu'une première (72a) et une seconde (72b) rampe de guidage, ledit premier organe de roulement, respectivement ledit second organe de roulement, étant en prise avec ladite première rampe de guidage, respectivement avec ladite seconde rampe de guidage.

5. Dispositif selon la revendication 4, caractérisé par une semelle intermédiaire (70b) faisant corps avec lesdits premier et second organes de roulement (70c,70d), ledit vérin (7) étant en appui sur ladite semelle par son extrémité de poussée et lesdits moyens permettant de déplacer le point d'application de ce vérin sur la semelle d'une première plage de celle-ci, dans laquelle ledit levier (70) occupe ladite première position angulaire limite, sur une seconde plage de la rampe, et vice-versa, la position angulaire occupée alors par ledit levier correspondant à ladite seconde position angulaire limite de celui-ci.

6. Dispositif selon la revendication 5, caractérisé par le fait que le vérin est un vérin à actionnement hydraulique ou pneumatique.

7. Dispositif selon la revendication 5, caractérisé par le fait que le vérin est un vérin à accumulation d'énergie élastique.

8. Dispositif selon la revendication 7, caractérisé par le fait que le vérin (7) comporte, d'une part, un corps rigide et longiforme (75) reposant sur la semelle d'appui (70b), par une première extrémité, et dont la seconde extrémité est articulée par rapport à un point fixe (76) et, d'autre part, un ressort à boudin (77) enveloppant ce corps (75) et qui est comprimé entre la première extrémité du corps et ledit axe fixe (76) de façon telle que le ressort exerce une poussée sur ladite semelle (70b) quelle qu'en soit la portion sur laquelle repose le vérin.

9. Dispositif selon la revendication 8, caractérisé par le fait qu'il comprend des moyens de commande (73,73c,74) du basculement du corps rigide autour dudit point fixe (76) (figure 1).

10. Dispositif selon la revendication 9, caractérisé par le fait que l'extrémité du vérin reposant sur ladite semelle (70b) présente un chariot (74) roulant sur cette semelle (70b).

11. Dispositif selon la revendication 10, caractérisé par le fait qu'il comprend une tige (78) cinématiquement solidaire de ce chariot (74) dont une partie au moins est accessible à l'usager en vue de lui permettre de commander le déplacement de l'extrémité de poussée du vérin en divers points de la longueur de ladite semelle du levier.

12. Dispositif selon la revendication 10, caractérisé par le fait que le chariot (74) porte un écrou (74a,74c) dont l'axe est orienté parallèlement à la trajectoire désirée pour le chariot sur ladite semelle (70b) et par le fait qu'il comprend, d'une part, un moteur pas-à-pas (73) dont l'arbre moteur (73a) commande la rotation d'une tige filetée (73c) en prise avec ledit écrou (74a,74c) et, d'autre part, un circuit de commande (figure 8) de ce moteur susceptible de délivrer à ce dernier des impulsions de tension en nombre suffisant pour produire l'entraînement du chariot sur la semelle, entre deux portions déterminées de la surface de celle-ci correspondant respectivement à la position haute et à la position basse du pied à coudre, lesdites impulsions étant de polarité caractéristique du sens dudit entraînement.

13. Dispositif selon la revendication 12, caractérisé par le fait que le boîtier du moteur (73) est articulé autour d'un axe horizontal (73b) de façon que la tige filetée (73c) puisse suivre les variations de position du chariot (74), par rapport à un plan horizontal de référence, au cours du déplacement de ce chariot sur la semelle (70b) associée au levier (70).

## Claims

1. A material presser device for a sewing machine, comprising a tilting lever (70) whose first end carries a presser foot (71) and also comprising an actuating mechanism to bring the said lever into a first angular end position, in which position the foot (71) is applied to the material to be sewn, and into a second angular end position, in which the foot is at a distance from the material, the mechanism comprising at least one guide ramp (72a, 72b) and at least one rolling member (70c, 70d) displaceable upon contact with the ramp, the second end of the lever (70) being rigid with the rolling member for displacement therewith, **characterised in that** the actuating mechanism also comprises at least one jack (7) exercising a thrust on the rolling member (70c, 70d) tending to maintain the member in contact with the ramp (72a, 72b) and means allowing the application point of the jack to be displaced on the rolling member from a first portion of the said member to a second portion thereof and vice-versa, the first portion of the member being situated between the mutual contact region of the member and the ramp, the lever occupying its said first tilted end position, and the second portion of the member being situated opposite the first end of the lever with respect to the mutual contact region, the position occupied by the lever corresponding to its second angular end position.

2. A device according to claim 1, **characterised in that** the ramp (72a, 72b) and/or the rolling member (70c, 70d) have a mutual contact surface of a profile such that when the member is displaced on the ramp, the member drives the lever (70) in accordance with both an angular and a translatory movement, the combination of the two movements resulting in a vertical displacement of the first end of the lever (70) and of the presser foot (71).

3. A device according to claim 1, **characterised in that** the mutual contact surface of the rolling member (70c, 70d) and that of the guide ramp (72a, 72b) are toothed, the rolling member and the ramp mutually meshing by their respective toothing.

4. A device according to claim 3, **characterised in that** the said mechanism comprises a first (70c) and a second (70d) rolling member arranged at different sides of the lever (70) and also a first (72a) and second (72b) guide ramp, the first rolling member and the second rolling member respectively meshing with the first guide ramp and second guide ramp.

5. A device according to claim 4, **characterised by** an intermediary sole plate (70b) forming a body with the first and second rolling members (70c, 70d), the jack (7) being supported on the sole plate by its thrust end, and the said means allowing the point of application of the jack on the sole plate to be moved from a first area thereof, wherein the lever (70) occupies its first angular end position, to a second area of the ramp, and vice-versa, the angular position of the lever then corresponding to its said second angular end position.

6. A device according to claim 5, **characterised in that** the jack is hydraulically or pneumatically operated.

7. A device according to claim 5, **characterised in that** the jack is one in which energy is resiliently stored.

8. A device according to claim 7, **characterised in that** the jack (7) comprises a rigid elongate member (75), one end of which rests on the support plate (70b) and the second end of which is pivoted with respect to a fixed point (76), and it also comprises a helical spring (77) enclosing the said member (75) and compressed between the first end of the member and the said fixed pin (76) in such a manner that the spring exerts a thrust on the sole plate (70b) regardless of the portion on which the jack rests.

9. A device according to claim 8, **characterised in that** it includes means (73, 73c, 74) controlling the tilting of the rigid member about the fixed point (76) (fig. 1).

10. A device according to claim 9, **characterised in that** the end of the jack resting on the sole plate (70b) has a carriage (74) rolling on the sole plate (70b).

11. A device according to claim 10, **characterised in that** the device includes a rod (78) displaceably rigid with the carriage (74), with at least one part thereof being accessible to the user to allow control of the movement of the thrust end of the jack to different points along the length of the sole plate of the lever.

12. A device according to claim 10, **characterised in that** the carriage (74) has a nut (74a, 74c) whose axis is orientated parallel to the required path for the carriage on the sole plate (70b) and it comprises a stepper motor (73), whose motor shaft (73a) controls the rotation of a threaded rod (73c) in contact with the said nut (74a, 74c), and it also comprises a control circuit (fig. 8) for the motor, capable of delivering voltage pulses to the said motor, of a sufficient number to produce the drive of the carriage on the sole plate between two pre-determined portions of the surface thereof corresponding respectively to the high position and the low position of the sewing foot, the pulses being of a polarity characteristic of the direction of the drive.

13. A device according to claim 12, **characterised in that** the casing of the motor (73) is pivoted about a horizontal axis (73b) in such a manner that the threaded rod (73c) can follow the variations in position of the carriage (74) with respect to a horizontal reference plane during the movement of the carriage on the sole plate (70b) associated with the lever (70).

## Patentansprüche

1. Stoffdrückervorrichtung für eine Nähmaschine, bestehend einerseits aus einem Schwenkhebel (70), dessen erstes Ende einen Druckfuß (71) trägt, und andererseits einem Steuermechanismus, um den Hebel aus einer ersten Grenzdrehstellung , in der der Fuß (71) gegen das zu nähende Material angedrückt ist, in eine zweite Grenzdrehstellung zu führen, in der der Fuß vom Material entfernt ist, wobei der Mechanismus wenigstens eine Führungsrampe (72a, 72b) und wenigstens ein Laufelement (70c, 70d) hat, das sich in Kontakt mit der Rampe bewegen kann, und wobei das zweite Ende des Hebels (70) kinematisch mit dem Laufelement verbunden ist, dadurch gekennzeichnet, daß der Steuermechanismus außerdem wenigstens einen Stellantrieb (7) hat, der auf das Laufelement (70c, 70d) einen Druck ausübt, um das Element mit der Rampe (72a, 72b) in Kontakt zu halten, sowie Einrichtungen, die es ermöglichen, den Angriffspunkt des Stellantriebs an dem Laufelement von einem ersten Abschnitt des Elements auf einem zweiten Abschnitt hiervon und umgekehrt zu verschieben, wobei die Abschnitte des Laufelements für den ersten zwischen der gegenseitigen Kontaktzone des Elements und der Rampe liegen, und der Hebel dann die erste Grenzdrehstellung einnimmt, und für den zweiten gegenüber dem ersten Ende des Hebels bezüglich der gegenseitigen Kontaktzone, wobei die vom Hebel eingenommene Stellung dessen zweiter Drehgrenzstellung entspricht.

2. Vorrichtung nach Anspruch 1 dadurch gekennzeichnet, daß die Rampe (72a, 72b) und/oder das Laufelement (70c, 70d) eine Fläche für gegenseitigen Kontakt haben, die ein solches Profil hat, daß bei der Verstelllung des Elements auf der Rampe das Element den Hebel (70) gleichzeitig entsprechend einer Schwenk- und einer Translationsbewegung antreibt, wobei sich die Kombination dieser Bewegungen durch eine vertikale Verstellung dieser am ersten Ende des Hebels (70) und am Druckfuß (71) überträgt.

3. Vorrichtung nach Anspruch 1, dadurch gekennzeichnet, daß die Fläche für gegenseitigen Kontakt des Laufelements (70c, 70c) und die der Führungsrampe (72a, 72b) mit einer Zahnung versehen sind, wobei diese Elemente, das Laufelement und die Rampe durch ihre jeweilige Zahnung in gegenseitigem Eingriff stehen.

4. Vorrichtung nach Anspruch 3, dadurch gekennzeichnet, daß der Mechanismus ein erstes (70c) und ein zweites (70d) Laufelement aufweist, die auf beiden Seiten des Hebels (70) angeordnet sind, ebenso wie eine erste (72a) und eine zweite (72b) Führungsrampe, wobei das erste Laufelement bzw. das zweite Laufelement mit der ersten Führungsrampe bzw. mit der zweiten Führungsrampe in Eingriff stehen.

5. Vorrichtung nach Anspruch 4, gekennzeichnet durch eine zwischenplatte (70b), die mit dem ersten und dem zweiten Laufelement (70c, 70d) einstückig ausgebildet sind, wobei der Stellantrieb (7) an der Platte mit seinem Druckende anliegt, und es die Einrichtungen ermöglichen, den Angriffspunkt des Stellantriebs auf der Platte aus einem ersten Bereich hiervon, in dem der Hebel (70) die erste Grenzdrehstellung einnimmt, auf einen zweiten Bereich der Rampe und umgekehrt zu verschieben, wobei die Drehstellung, die dann vom Hebel eingenommen wird, der zweiten Grenzdrehstellung hiervon entspricht.

6. Vorrichtung nach Anspruch 5, dadurch gekennzeichnet, daß der Stellantrieb ein Stellantrieb mit hydaulischer oder pneumatischer Betätigung ist.

7. Vorrichtung nach Anspruch 5, dadurch gekennzeichnet, daß der Stellantrieb ein Stellantrieb mit elastischer Energiespeicherung ist.

8. Vorrichtung nach Anspruch 7, dadurch gekennzeichnet, daß der Stellantrieb (7) einerseits einen starren und langestreckten Körper (75) aufweist, der auf der Stützplatte (70b) mit einem ersten Ende aufliegt und dessen weites Ende bezügliche eines festen Punktes (76) angelenkt ist, und andererseits eine Schraubenfeder (77), die den Körper (75) umgibt und die zwischen der ersten Stellung des Körpers und der festen Achse (76) derart eingespannt ist, daß die Feder auf die Platte (70b) einen Druck unabhängig von dem Teil, auf dem der Stellantrieb aufliegt, ausübt.

9. Vorrichtung nach Anspruch 8, dadurch gekennzeichnet, daß sie Steuereinrichtungen (73, 73c, 74) zum Schwenken des starren Körpers um den festen Punkt (76) aufweist (Fig. 1).

10. Vorrichtung nach Anspruch 9, dadurch gekennzeichnet, daß das Ende des Stellantriebs, das auf der Platte (70b) aufliegt, einen Schlitten (74) aufweist, der auf der Platte (70b) läuft.

11. Vorrichtung nach Anspruch 10, dadurch gekennzeichnet, daß sie eine Stange (78) aufweist, die kinematisch mit dem Schlitten (74) verbunden ist, von dem wenigstens ein Teil dem Benutzer zugänglich ist, um es ihm zu ermöglichen, die Verstellung des Druckendes des Stellantriebs an verschiedene Punkte der Länge der Platte des Hebels zu steuern.

12. Vorrichtung nach Anspruch 10, dadurch gekennzeichnet, daß der Schlitten (74) eine Mutter (74a, 74c) trägt, deren Achse parallel zu gewünschten Bahn des Schlittens auf der Platte (70b) verläuft, und daß sie einerseits einen Schrittmotor (73) aufweist, dessen Antriebswelle (73a) die Drehung einer Gewindestange (73) steuert, die mit der Mutter (74a, 74c) in Eingriff steht, und andererseits einen Steuerkreis (Fig. 8) des Motors, der in der Lage ist, an letzeren Spannungsimpulse in einer Anzahl abzugeben, die ausreicht, um den Antrieb des Schlittens auf der Platte zwischen zwei bestimmten Abschnitten deren Oberfläche entsprechend jeweils der hohen und der niedrigen Stellung des Nähfußes zu bewirken, wobei die Impulse eine im Sinne des Antriebs charakteristische Polarität haben.

13. Vorrichtung nach Anspruch 12, dadurch gekennzeichnet, daß das Gehäuse des Motors (73) um eine horizontale Achse (73b) derart angelenkt ist, daß die Gewindestange (73c) den Anderungen der Stellung des Schlittens (74) bezüglich einer horizontalen Bezugsebene während der Verstellung des Schlittens auf der dem Hebel (70) zugeordneten Platte (70b) folgen kann.
